# EUROPÄISCHE PATENTSCHRIFT

(11) **EP 1 571 110 B1**
(45) Veröffentlichungstag und Bekanntmachung des Hinweises auf die Patenterteilung: **16.07.2008**
(21) Anmeldenummer: 04004858.9
(22) Anmeldetag: 02.03.2004
(51) Int. Cl.: B65H 45/18

(54) **Falzschwertantrieb**
Drive for a folding blade
Entraînement pour une lame de pliage

(43) Veröffentlichungstag der Anmeldung: 07.09.2005
(73) Patentinhaber: MASCHINENBAU OPPENWEILER BINDER GmbH & Co. KG, 71570 Oppenweiler (DE)
(72) Erfinder: Beck, Christoph, 71579 Spiegelberg (DE)
(74) Vertreter: Hano, Christian

(56) Entgegenhaltungen:
- DE-A- 19 843 872
- DE-B- 1 216 886
- DE-C- 10 205 550

## Beschreibung

Die Erfindung betrifft einen Falzschwertantrieb für eine Falzmaschine nach dem Oberbegriff des Patentanspruchs 1.

Aus der DE 102 05 550 C1 ist ein gattungsgemäßer Falzmesserantrieb bekannt, wie er in Fig. 1 gezeigt ist. Der Falzmesserantrieb umfasst einen Umlenkrollen 7 umlaufenden Antriebsriemen 6, an dem ein Falzschwert 1 angrenzend an seine Enden befestigt ist. Das Falzschwert 1 ist für eine vertikale Hubbewegung linear geführt. Der Antriebsriemen 6 wird von einem Linearmotor 3 angetrieben, der einen in einem Linearmotorstator 4 laufenden Linearmotorläufer 5 aufweist, der mit dem Antriebsriemen 6 verbunden ist. Eine Bewegung des Linearmotorläufers 5 wird auf die beiden Enden des Falzschwerts 1 so übertragen, dass eine gleichmäßige Bewegung des Falzschwertes 1 stattfindet.

Zur Anpassung an eine Bogenstärke kann es erforderlich sein, ein Falzmesser in der Höhe einzustellen. Eine solche Verstellmöglichkeit ist bei dem aus der DE 102 05 550 C1 bekannten Falzschwertantrieb nicht vorgesehen.

Der Erfindung liegt die Aufgabe zugrunde, mit konstruktiv einfachen Mitteln eine Höhenverstellung für den gattungsgemäßen Falzschwertantrieb zu schaffen.

Diese Aufgabe wird erfindungsgemäß durch einen Falzschwertantrieb mit den Merkmalen des Patentanspruchs 1 gelöst. Vorteilhafte Weiterbildungen des erfindungsgemäßen Falzschwertantriebes sind Gegenstand der Patentansprüche 2 bis 6.

Bei dem erfindungsgemäßen Falzschwertantrieb kann durch die Einstellung der Befestigungsstellen des Antriebsriemens bezüglich des Hubelements auf einfache Weise die Falzschwerthöhe eingestellt werden.

Bei einer bevorzugten Ausführungsform wird der Linearantrieb von einem Kolbenantrieb, beispielsweise einem pneumatischen Antrieb, gebildet, der einen in einem Zylinder laufenden Kolben aufweist, der in einem zwischenliegenden Bereich einer das Hubelement bildenden Kolbenstange angebracht ist. Das Antriebselement ist mit beiden Enden an einem Befestigungselement befestigt, dessen Lage bezüglich der Kolbenstange in deren Längsrichtung einstellbar ist.

In einem Ende der Kolbenstange ist bevorzugt eine in Längsrichtung der Kolbenstange verlaufende Gewindebohrung ausgebildet, in die ein gegen eine Verdrehung gesicherter Gewindebolzen mit einem Ende eingreift, wobei an beiden Enden des Gewindebolzens jeweils ein Ende des Antriebselements befestigt ist.

Bevorzugt ist eine mit einem Antrieb in Verbindung stehende Drehverstelleinrichtung zur Verstellung der Drehlage der Kolbenstange vorgesehen. Der Antrieb kann von einer zentralen Steuerung in Gang gesetzt werden.

Über die Höhenverstellung hinaus kann eine Schrägverstellung des Falzschwertes dadurch erreicht werden, dass das Falzschwert an einer Stelle an dem Antriebselement schwenkbar gelagert ist und die Lage einer anderen Stelle, an der Falzschwert an dem Antriebselement befestigt ist, bezüglich des Antriebselementes einstellbar ist.

Zur Einstellung ihrer Lage ist die andere Stelle des Falzschwertes bevorzugt an einem Exzenter angelenkt, der um eine bezüglich des Antriebselements feste Schwenkachse schwenkbar ist.

Ausführungsbeispiele der Erfindung werden nachstehend anhand von Zeichnungen näher erläutert.

### Es zeigen:

- Fig. 1: einen bekannten Falzschwertantrieb;
- Fig. 2: einen Falzschwertantrieb mit einer Verstelleinrichtung zur Einstellung der Höhe des Falzschwertes;
- Fig. 3: eine Einstelleinrichtung zur Winkelverstellung des Falzschwertes.
- Fig. 4: den Schnitt IV-IV von Fig. 3 in vergrößertem Maßstab.

Der in Fig. 2 gezeigte Falzschwertantrieb 10 weist wie der in Fig. 1 gezeigte bekannte Falzschwertantrieb ein in vertikaler Richtung geführtes Falzschwert 12 auf, das an seinen Längsenden an einem Antriebsriemen 14 befestigt ist, der mehrere Umlenkrollen 16 so umläuft, dass das Falzschwert 12 bei einer Bewegung des Antriebsriemens 14 eine gleichmäßige Hubbewegung durchführt.

Für den Antrieb des Antriebsriemens 14 ist ein Linearantrieb vorgesehen, der von einer pneumatischen Kolbeneinrichtung 18 gebildet wird. Die pneumatische Kolbeneinrichtung 18 umfasst einen zweiteiligen gestellfesten Zylinder 20, in dem ein Kolben 22 im wesentlichen parallel zur Längsrichtung des Falzschwertes 12 geführt ist. Der Kolben 22 ist in einem zwischenliegenden Bereich einer durch den Zylinder 20 hindurchgehenden Kolbenstange 24 befestigt. Zwischen dem Kolben 24 und dem in Fig. 2 rechten Kolbenboden 25 ist eine die Kolbenstange 24 umgebende Kolbenfeder 26 angeordnet, die sich mit einem Ende gegen den Kolben 22 und mit ihrem anderen Ende gegen den Kolbenboden 25 abstützt und eine nach links gerichtete Kraft auf den Kolben 22 ausübt.

Durch die Kolbenstange 24 geht koaxial eine Gewindebohrung 34 hindurch, in deren in Fig. 2 linkes Ende ein Gewindebolzen 32 eingreift. An dem sich in der Gewindebohrung 34 angeordneten Ende 35 des Gewindebolzens 32 ist ein durch die Gewindebohrung 34 eingeführtes Ende des Antriebselements 14 befestigt. Das andere Ende des Antriebselements 14 ist an dem aus der Gewindebohrung 34 vorstehenden Ende 30 des Gewindebolzens 32 befestigt. In eine in der Oberseite des Gewindebolzens 32 vorgesehene Längsaussparung (nicht gezeigt) greift eine Leiste 36 ein, die an einer gestellfesten Seitenplatte 38 befestigt ist. Die Leiste 36 verhindert eine Verdrehung des Gewindebolzens 32 um seine Längsachse. Eine Bewegung des Gewindebolzens 32 in seine Längsrichtung ist jedoch möglich.

Es ist jedoch auch möglich anstatt nur einen Gewindebolzens 32 zwei Gewindebolzen zu verwenden, die jeweils in eine Gewindebohrung in den gegenüberliegenden Stirnseiten der Kolbenstange 24 geschraubt und gegen Verdrehung gesichert sind. Das Antriebselement 14 ist dann jeweils mit einem Ende an einem Gewindebolzen befestigt.

Auf dem sich nach links aus dem Zylinder 20 herauserstreckenden Abschnitt der Kolbenstange 24 ist eine Rändelmutter 40 so befestigt, dass bei einer Drehung der Rändelmutter 40 die Kolbenstange 24 um ihre Längsachse gedreht werden kann. Da sich der Gewindebolzen 32 nicht um seine Längsachse drehen kann und mit der Kolbenstange 24 in Gewindeeingriff steht, wird der Gewindebolzen 32 bei einer Drehung der Rändelmutter 40 in Richtung der Kolbenstange 24 oder von dieser weg bewegt. Hierdurch ist eine Einstellung der Befestigung der Enden des Antriebsriemens 14 in Längsrichtung der Kolbenstange 24 und somit eine Verstellung der Höhe des Falzschwertes 12 möglich.

Anstatt eines pneumatischen Kolbenantriebs 18 kann der Linearantrieb auch von einem Solenoidantrieb oder Linearmotor mit einem Translator gebildet werden.

In den Fig. 3 und 4 ist eine Möglichkeit gezeigt, die Neigung des Falzschwertes 12 bezüglich eines Bogens einzustellen. Hierzu ist an dem in Fig. 3 linken Enden des Falzschwertes 12 ein sich nach oben erstreckender plattenförmiger Vorsprung vorgesehen, der zwischen zwei Klemmplatten 44, 46 geklemmt ist. Durch die Klemmplatten 44, 46 und den Vorsprung geht eine Achse 48 hindurch. Hierdurch wird eine Schwenklagerung des Falzschwertes 12 um die Achse 48 gebildet.

Das andere Ende des Falzschwertes 12 ist an einem Exzenter 50 angelenkt, der um eine außermittige Achse 52 dreht, die durch eine Klemmplatten 54 hindurchgeht. Durch Drehen des Exzenters 50 um die Achse 52 wird das Falzschwert um die Drehachse 48 der in Fig. 3 linken Schwertaufhängung verkippt. Die Klemmplatten 54 sowie das darauf geklemmte Antriebselement bleiben während der Drehung des Exzenters 50 ortsfest.

Hierzu ist in der Seitenfläche der Klemmplatte 54 eine Gewindebohrung 56 ausgebildet, in die ein Zapfengewinde 58 eines Schwenkzapfens 60 eingreift, der einen Abschnitt 62 mit größerem Durchmesser aufweist, der an der Außenfläche der Klemmplatte 54 anliegt. Auf dem Abschnitt 62 ist der Exzenter 50 drehbar gelagert, der auf der der Klemmplatte 54 zugewandten Seite einen Exzenterabschnitt 64 und auf der der Klemmplatte 54 abgewandten Seite einen koaxialen Abschnitt 66 aufweist. Zwischen dem Exzenterabschnitt 64 und dem Kopfabschnitt 66 ist ein sich nach außen erstreckender koaxialer Ringflansch 68 ausgebildet. Der Exzenterabschnitt 64 ist in einem Langloch 70 angeordnet, das in dem Falzschwert 12 ausgebildet ist. Durch Drehung des Exzenters 50 wird der Exzenterabschnitt 64 gedreht, wodurch die Höhe des Falzschwertes 12 eingestellt wird. Durch das Langloch 70 wird erreicht, dass sich das Falzschwert 12 in seiner Längsrichtung möglichst wenig bewegt. An dem äußeren Ende des Schwenkzapfens 60 ist ein Zapfenkopf 72 ausgebildet, der an der Außenseite des Kopfabschnitts 66 anliegt. Durch Drehung des Schwenkzapfens 60 in eine Richtung übt der Zapfenkopf 72 eine Klemmkraft auf den Exenter 50 aus, wodurch dieser in seiner Lage fixiert wird.

## Patentansprüche

1. Falzschwertantrieb für eine Falzmaschine, mit einem linear geführten Falzschwert (12), das an wenigstens zwei Stellen an einem Umlenkelemente (16) umlaufenden Antriebselement (14) befestigt ist, dessen beide Enden an einem linear hin- und herbewegbaren Hubelement (24) eines Linearantriebs (18) befestigt sind, wobei das Antriebselement (14) die Umlenkelemente (16) so umläuft, das bei einer Bewegung des Linearantriebs (18) eine lineare Hubbewegung des Falzschwertes (12) erfolgt,
**dadurch gekennzeichnet, dass** die Befestigungsstellen der beiden Enden (28, 30) des Antriebselements (14) an dem Hubelement und bezüglich des Hubelements in dessen Hubrichtung durch eine Verstelleinrichtung (24, 32, 40) einstellbar sind.

2. Antrieb nach Anspruch 1, **dadurch gekennzeichnet, dass** der Linearantrieb von einem Kolbenantrieb (18) gebildet ist, der einen in einem Zylinder (20) laufenden Kolben (22) aufweist, der in einem zwischenliegenden Bereich einer das Hubelement bildenden Kolbenstange (24) angebracht ist, wobei das Antriebselement (14) mit beiden Enden an einem Befestigungselement (32) befestigt ist, dessen Lage bezüglich der Kolbenstange (24) in deren Längsrichtung einstellbar ist.

3. Antrieb nach Anspruch 2, **dadurch gekennzeichnet, dass** in einem Ende der Kolbenstange (24) eine in Längsrichtung der Kolbenstange (24) verlaufende Gewindebohrung (34) ausgebildet ist, in die ein gegen eine Verdrehung gesicherter Gewindebolzen (32) mit einem Ende (28) eingreift, wobei an beiden Enden (28, 30) des Gewindebolzens (32) jeweils ein Ende des Antriebselements (14) befestigt ist.

4. Antrieb nach Anspruch 3, **dadurch gekennzeichnet, dass** eine Drehverstelleinrichtung (40) zur Verstellung der Drehlage der Kolbenstange (24) vorgesehen ist.

5. Antrieb nach einem der vorhergehenden Ansprüche, **dadurch gekennzeichnet, dass** das Falzschwert (12) an einer Stelle an dem Antriebselement (14) schwenkbar gelagert ist, und die Lage einer anderen Stelle an der das Falzschwert (12) an dem Antriebselement (14) befestigt ist bezüglich des Antriebselementes (14) einstellbar ist.

6. Antrieb nach Anspruch 5, **dadurch gekennzeichnet, dass** die andere Stelle des Falzschwertes (12) an einem Exzenter (50) angelenkt ist, der um eine bezüglich des Antriebselements (14) feste Schwenkachse (52) verschwenkbar ist.

## Claims

1. A drive for the folding blade of a folding machine, with a linearly guided folding blade (12) which at at least two locations is fastened to a drive element (14) which rotates around deflecting elements (16) and the two ends of which are fastened to a linearly reciprocating elevating element (24) of a linear drive (18), wherein the drive element (14) rotates around the deflecting elements (16) in such a way that with movement of the linear drive (18) a linear elevating movement of the folding blade (12) takes place,
**characterised in that** the fastening points of the two ends (28,30) of the drive element (14) can be adjusted on the elevating element and with respect to the elevating element in its elevating direction by an adjusting device (24,32,40).

2. A drive according to Claim 1, **characterised in that** the linear drive is formed by a piston drive (18) which has a piston (22) which moves in a cylinder (20) and which is mounted in an intermediate zone of a piston rod (24) forming the elevating element, wherein the drive element (14) is fastened at both ends to a fastening element (32), the position of which is adjustable with respect to the piston rod (24) in the longitudinal direction thereof.

3. A drive according to Claim 2, **characterised in that** in one end of the piston rod (24) there is formed a threaded bore (34) which extends in the longitudinal direction of the piston rod (24) and in which engages at one end (28) a stud bolt (32) which is secured against rotation, wherein in each case one end of the drive element (14) is fastened to both ends (28,30) of the stud bolt (32).

4. A drive according to Claim 3, **characterised in that** a rotary adjusting means (40) is provided for adjusting the rotary position of the piston rod (24).

5. A drive according to any one of the preceding Claims, **characterised in that** the folding blade (12) is pivotably mounted at one location on the drive element (14), and the position of another location at which the folding blade (12) is fastened to the drive element (12) is adjustable with respect to the drive element (14).

6. A drive according to Claim 5, **characterised in that** the other location of the folding blade (12) is articulated to a cam (50) which is pivotable about a pivot axis (52) which is fixed with respect to the drive element (14).

## Revendications

1. Entraînement de lame de pliage pour une machine plieuse comprenant une lame de pliage (12) guidée de façon linéaire, qui est fixée en au moins deux emplacements sur un élément d'entraînement (14) passant sur des éléments de déviation (16), élément dont les deux extrémités sont fixées sur un élément de levage (24), pouvant être déplacé linéairement d'un côté et de l'autre d'un entraînement linéaire (18), l'élément d'entraînement (14) passant sur les éléments de déviation (16) de telle sorte que, lors d'un déplacement de l'entraînement linéaire (18), on a un déplacement de levage linéaire de la lame de pliage (12),
**caractérisé en ce que** les points de fixation des deux extrémités (28, 30) de l'élément d'entraînement (14) peuvent être réglés sur l'élément de levage et par rapport à l'élément de levage dans sa direction de levage par un dispositif de réglage (24, 32, 40).

2. Entraînement selon la revendication 1, **caractérisé en ce que** l'entraînement linéaire est formé par un entraînement de piston (18) qui présente un piston (22) tournant dans un cylindre (20), lequel piston est placé dans une zone intermédiaire d'une tige de piston (24) formant l'élément de levage, l'élément d'entraînement (14) étant fixé par ses deux extrémités sur un élément de fixation (32), dont la position peut être réglée par rapport à la tige de piston (24) dans sa direction longitudinale.

3. Entraînement selon la revendication 2, **caractérisé en ce que** dans une extrémité de la tige de piston (24) est formé un alésage fileté (34) agencé dans le sens longitudinal de la tige de piston (24), alésage dans lequel un boulon fileté (32) bloqué en rotation s'engage par une extrémité (28), une extrémité de l'élément d'entraînement (14) étant fixée à chaque fois sur les deux extrémités (28, 30) du boulon fileté (32).

4. Entraînement selon la revendication 3, **caractérisé en ce qu'**un dispositif de réglage en rotation (40) est prévu pour le réglage de la position de rotation de la tige de piston (24).

5. Entraînement selon l'une quelconque des revendications précédentes, **caractérisé en ce que** la lame de pliage (12) est logée de manière à pouvoir basculer en un emplacement sur l'élément d'entraînement (14) et la position d'un autre emplacement, sur lequel la lame de pliage (12) est fixée sur l'élément d'entraînement (14), peut être réglée par rapport à l'élément d'entraînement (14).

6. Entraînement selon la revendication 5, **caractérisé en ce que** l'autre emplacement de la lame de pliage (12) est articulé sur un excentrique (50), lequel peut basculer autour d'un axe pivotant (52) fixe par rapport à l'élément d'entraînement (14).
